# EUROPÄISCHE PATENTSCHRIFT

(11) **EP 1 537 323 B1**
(45) Veröffentlichungstag und Bekanntmachung des Hinweises auf die Patenterteilung: **26.07.2006**
(21) Anmeldenummer: 03794796.7
(22) Anmeldetag: 22.08.2003
(51) Int. Cl.: F02M 37/10, F02M 37/08

(54) **AGGREGAT ZUM FÖRDERN VON KRAFTSTOFF AUS EINEM KRAFTSTOFFTANK ZUR BRENNKRAFTMASCHINE EINES KRAFTFAHRZEUGES**
UNIT FOR PUMPING FUEL FROM A FUEL TANK TO THE INTERNAL COMBUSTION ENGINE OF A MOTOR VEHICLE
UNITE SERVANT A ACHEMINER DU CARBURANT ENTRE UN RESERVOIR DE CARBURANT ET UN MOTEUR A COMBUSTION INTERNE D'UN VEHICULE AUTOMOBILE

(30) Priorität: 04.09.2002 DE 10240831
(43) Veröffentlichungstag der Anmeldung: 08.06.2005
(73) Patentinhaber: ROBERT BOSCH GMBH, 70442 Stuttgart (DE)
(72) Erfinder: SCHELHAS, Peter, 70329 Stuttgart (DE)
(86) Internationale Anmeldenummer: PCT/DE2003/002818
(87) Internationale Veröffentlichungsnummer: WO 2004/025111

(56) Entgegenhaltungen:
- EP-A- 1 024 287
- DE-A- 3 912 965
- DE-A- 4 020 521
- DE-A- 19 618 452
- DE-A- 19 744 599
- DE-B- 1 169 297
- DE-U- 9 102 047
- FR-A- 2 141 090
- US-A- 2 312 525
- US-A- 4 213 745
- PATENT ABSTRACTS OF JAPAN Bd. 2000, Nr. 04, 31. August 2000 (2000-08-31) & JP 2000 018114 A (MIKUNI CORP), 18. Januar 2000 (2000-01-18) & WO 00/00735 A (KOBAYASHI NAOKI ; MIKUNI KOGYO KK (JP)) 6. Januar 2000 (2000-01-06)

## Beschreibung

### Stand der Technik

Die Erfindung geht aus von einem Aggregat zum Fördern von Kraftstoff nach der Gattung des Hauptanspruchs.
Aus der DE 196 18 452 A1 ist eine Elektrokraftstoffpumpe bekannt, bei der Kraftstoff direkt über einen Saugstutzen in ein Pumpenteil angesaugt wird. Ein Gehäuse stromab des Pumpenteils, unter anderem ein Antriebsteil mit einem druckseitig angeordneten Elektromotor, steht unter dem von dem Pumpenteil aufgebauten Druck. Dies ist nachteilig, da die heutigen Elektrokraftstoffpumpen mit vergleichsweise hohen Drücken arbeiten und daher ein großer Aufwand für eine zuverlässige Abdichtung des Gehäuses betrieben werden muß.

Hierzu ist aus der EP 1 024 287 A1 ein Pumpenaggregat bekannt, bei welchem der Elektromotor saugseitig eines Pumpenteils angeordnet ist.

### Vorteile der Erfindung

Das erfindungsgemäße Aggregat mit den kennzeichnenden Merkmalen des Hauptanspruchs hat demgegenüber den Vorteil, daß auf einfache Art und Weise die Abdichtung des Gehäuses deutlich vereinfacht werden kann, indem der Antriebsteil des Aggregats saugseitig angeordnet ist. Der Kraftstoff wird über einen saugseitigen Anschluß durch den Antriebsteil in das Pumpenteil angesaugt. Der Druckaufbau erfolgt in einem Laufrad des Pumpenteils, anschließend verläßt der Kraftstoff das Aggregat über ein Rückschlagventil. Damit steht nur noch ein kleines Volumen des Aggregats unter einem von dem Pumpenteil aufgebauten vergleichsweise hohen Druck.

An dem drehbaren Anker des Aktors sind dabei Förderelemente angeordnet, die auf einer Saugseite des Pumpenteils eine Kraftstoffförderung zu dem Pumpenteil unterstützen und bereits auf der Saugseite einen Druck aufbauen. Auf diese Weise werden Heißförderprobleme vermieden.

Durch die in den Unteransprüchen aufgeführten Maßnahmen sind vorteilhafte Weiterbildungen und Verbesserungen des im Hauptanspruch angegebenen Aggregats möglich.

Vorteilhaft ist, als Förderelemente Schaufeln oder Lamellen zu verwenden, da Schaufeln und Lamellen fertigungstechnisch leicht herzustellen und preisgünstig sind.

Darüber hinaus vorteilhaft ist, das Pumpenteil durch ein Halteelement kraft- oder formschlüssig mit dem Gehäuse zu verbinden, da auf diese Weise die Funktion, das Pumpenteil zu halten von der Funktion, das Pumpenteil abzudichten, getrennt wird. Dies senkt die Fertigungskosten erheblich und erhöht die Funktionssicherheit.

Besonders vorteilhaft ist es, den druckseitigen Anschluß einteilig mit dem Gehäuse auszubilden, da auf diese Weise die druckseitige Abdichtung des Gehäuses vereinfacht wird.

Desweiteren vorteilhaft ist, in dem Ausgangsanschluß ein Rückschlagventil anzuordnen, damit der Druck in einer Kraftstoffleitung stromab des Rückschlagventils erhalten bleibt, wenn die Brennkraftmaschine abgeschaltet wird.

Auch von Vorteil ist, zwischen der Saugseite und einer Druckseite des Pumpenteils ein Druckbegrenzungsventil anzuordnen, das bei einem zu hohen Druck in dem Aggregat öffnet und dadurch Schäden an dem Aggregat bei Funktionsstörungen mit einem zu hohen Druck vermeidet.

Weiterhin von Vorteil ist, die elektrischen Anschlüsse und die Durchdringung der elektrischen Anschlüsse in das Gehäuse auf der Saugseite anzuordnen, da die Anforderungen an die Abdichtung auf der Saugseite wesentlich geringer sind als auf der Druckseite. Auch durch die vereinfachte Abdichtung der elektrischen Anschlüsse und deren Durchdringung in das Gehäuse können die Herstellungskosten gesenkt werden.

Auch vorteilhaft ist, eine Abdichtung einer Trennfuge zwischen einem ersten Gehäuseteil und einem zweiten Gehäuseteil auf der Saugseite anzuordnen, da die Anforderung an eine saugseitige Abdichtung gegenüber einer druckseitigen Abdichtung sehr gering ist. Bei einem Einbau des Aggregats in einem Kraftstofftank ist nicht einmal eine absolute Dichtigkeit erforderlich, da durch eine Leckageöffnung auch Kraftstoff angesaugt wird. Ist das Aggregat außerhalb des Kraftstofftanks innerhalb einer Kraftstoffleitung zu einer Brennkraftmaschine angeordnet, ist dagegen absolute Dichtigkeit notwendig, da ansonsten Luft über die Leckageöffnung angesaugt würde. Durch die vereinfachte Abdichtung sinken die Herstellungskosten des Aggregats deutlich.

### Zeichnung

Ausführungsbeispiele der Erfindung sind in der Zeichnung vereinfacht dargestellt und in der nachfolgenden Beschreibung näher erläutert.

### Beschreibung der Ausführungsbeispiele

Fig.1 zeigt ein erfindungsgemäßes Aggregat zum Fördern von Kraftstoff für eine "in tank"-Anwendung, Fig.2 zeigt ein erfindungsgemäßes Aggregat zum Fördern von Kraftstoff für eine "in line"-Anwendung.
Das erfindungsgemäße Aggregat 1, beispielsweise eine Elektrokraftstoffpumpe, muß einer Brennkraftmaschine in allen Betriebszuständen ausreichend Kraftstoff mit einem nötigen Druck zuführen.
Die das Aggregat 1 bildende Elektrokraftstoffpumpe hat ein Gehäuse 2 bestehend aus einem ersten Gehäuseteil 3 und einem zweiten Gehäuseteil 4. Beide Gehäuseteile 3, 4 sind lösbar miteinander verbunden, beispielsweise durch eine Schraubverbindung, eine Schnappverbindung oder eine Steckverbindung. Möglich ist aber auch eine unlösbare Verbindung, beispielsweise durch Schweißen oder Kleben.
Das erste Gehäuseteil 3 ist beispielsweise deckelförmig und das zweite Gehäuseteil 4 beispielsweise topfförmig ausgebildet. An dem ersten Gehäuseteil 3 sind ein röhrenförmiger Eingangsanschluß 5 mit einem Eingangskanal 6 und elektrische Anschlüsse 7 angeordnet. Die elektrischen Anschlüsse 7 sind beispielsweise elektrische Steckkontakte, die das Gehäuseteil 3 durchdringen und elektrisch mit einem Aktor 15 verbunden sind. An einem Boden 8 des zweiten Gehäuseteils 4 ist einteilig ein röhrenförmiger Ausgangsanschluß 9 mit einem Ausgangskanal 10 angeordnet. Der Ausgangskanal 10 weist ein den Querschnitt des Ausgangskanals 10 sperrendes und bei einem vorbestimmten Druck nach außen öffnendes Rückschlagventil 13 (nur schematisch dargestellt) auf.
Auf der dem Ausgangsanschluß 9 zugewandten Seite des Gehäuses 2 ist ein Pumpenteil 14 und auf der dem Eingangsanschluß 5 zugewandten Seite des Pumpenteils 14 der Aktor 15, beispielsweise ein Elektromotor, angeordnet. Der Aktor 15 treibt mit einer Welle 16 das Pumpenteil 14 an. Das Pumpenteil 14 kann eine Strömungspumpe oder eine Verdrängerpumpe sein. Eine Strömungspumpe ist beispielsweise in der DE 40 20 521 A1 und eine Verdrängerpumpe beispielsweise in der DE 39 12 965 A1 gezeigt und beschrieben, wobei die Inhalte der DE 40 20 521 A1 und der DE 39 12 965 A1 ausdrücklich Teil der Beschreibung sein sollen.
Das Pumpenteil 14 wird durch ein Halteelement 17 auf der dem Eingangsanschluß 5 zugewandten Seite kraft- oder formschlüssig axial in dem zweiten Gehäuseteil 4 fixiert. Das Halteelement 17 kann beispielsweise durch Schrauben, Clipsen, Klemmen, Kleben oder Schweißen an dem zweiten Gehäuseteil 4 befestigt werden.
Eine Saugseite 20 des Aggregats 1 ist dem Eingangsanschluß 5 zugewandt und umfasst einen Abschnitt des Aggregats stromauf des Pumpenteils 14. Eine Druckseite 21 des Aggregats 1 ist dem Ausgangsanschluß 9 zugewandt und umfasst einen Abschnitt des Aggregats stromab des Pumpenteils 14.
Auf der dem Ausgangsanschluß 9 zugewandten Seite des Pumpenteils 14 ist beispielsweise zwischen dem Boden 8 und dem Pumpenteil 14 ein Dichtelement 18 angeordnet, das die Druckseite 21 gegenüber der Saugseite 20 abdichtet und ein Rückströmen des Kraftstoffs von der Druckseite 21 zu der Saugseite 20 verhindert.

An dem Aktor 15, beispielsweise an einem sich drehenden Anker des Aktors 15, können Förderelemente 24 angeordnet sein, die bereits auf der Saugseite 20 des Pumpenteils 14 eine sogenannte Vorförderung zum Pumpenteil 14. bewirken und eine Druckerhöhung erzeugen und damit Heißförderprobleme vermieden werden. Die Förderelemente 24 sind beispielsweise schraubenförmige Schaufeln, Lamellen oder schräg verlaufende Nuten, wie beispielsweise in der DE 91 02 047 U1 gezeigt. Durch die Förderelemente wird dem Kraftstoff Energie zugeführt, die teilweise in Druckenergie umgesetzt wird.

Das Gehäuse 2 ist an einer Trennfuge 26 zwischen dem ersten Gehäuseteil 3 und dem zweiten Gehäuseteil 4 beispielsweise mit einer Dichtung 27 abgedichtet. Die Trennfuge 26 und die Dichtung 27 sind auf der Saugseite 20 angeordnet. Die Anforderung an die Dichtung 27 ist auf der Saugseite sehr gering, da sie dort nur gegen einen vergleichsweise geringen Unterdruck abdichten muß, wohingegen sie auf der Druckseite gegen einen hohen Überdruck abdichten müßte.
Bei dem Ausführungsbeispiel wird die Trennfuge 26 durch das Übergreifen eines Randes des ersten Gehäuseteils 3 über das zweite Gehäuseteil 4 gebildet. Die Dichtung 27 kann entfallen, wenn das Aggregat 1 in einem Kraftstofftank 25 ("in tank") eingebaut ist, weil in diesem Fall durch die nicht abgedichtete Trennfuge 26 wie auch durch den Eingangskanal 6 Kraftstoff angesaugt wird. Bei einer Anordnung des Aggregats 1 außerhalb des Kraftstofftanks 25 in einer sich an den Ausgangsanschluß 9 anschließenden Kraftstoffleitung 22 ("in line) ist die Dichtung 27 notwendig, da ansonsten Luft von außen durch die Trennfuge 26 in das Aggregat gesaugt werden würde oder die Gefahr des ungewollten Austritts von Kraftstoff bestehen würde.

Die elektrischen Anschlüsse 7 und deren Durchdringung durch das erste Gehäuseteil 3 sind wie die Trennfuge 26 und die Dichtung 27 auf der Saugseite 20 angeordnet, da deren Abdichtung aufgrund der geringeren Anforderungen auf der Saugseite billiger zu realisieren ist als auf der Druckseite. Die Durchdringung der elektrischen Anschlüsse 7 durch das erste Gehäuseteil 3 ist bei der "in line"-Anwendung abgedichtet, bei der "in tank"-Anwendung muß sie nicht abgedichtet werden, kann aber abgedichtet sein.

Der Kraftstoff gelangt aus dem Kraftstofftank 25 über den Eingangsanschluß 5 an dem Aktor 15 vorbei oder durch den Aktor 15 in das Pumpenteil 14. Dort wird ein Druck im Kraftstoff aufgebaut und der Kraftstoff über das Rückschlagventil 10 und den Ausgangsanschluß 9 in die Kraftstoffleitung 22 gefördert. Die Kraftstoffleitung 22 führt beispielsweise zu einer nicht dargestellten Brennkraftmaschine. Das Rückschlagventil 10 verhindert ein Rückströmen von Kraftstoff zu dem Kraftstofftank 25 und sorgt auf diese Weise dafür, daß der Druck in der sich an den Ausgangsanschluß 9 anschließenden Kraftstoffleitung 22 auch erhalten bleibt, wenn das Aggregat 1 nicht fördert. An oder in dem zweiten Gehäuseteil 4, beispielsweise an dem Ausgangskanal 10 oder an dem Boden 8, ist ein Druckbegrenzungsventil 23 angeordnet, das bei einem zu hohen Druck auf der Druckseite 21 öffnet. Der Kraftstoff kann dann bei der "in tank"-Anwendung von der Druckseite 21 über das Druckbegrenzungsventil 23 direkt in den Kraftstofftank 25 zurückströmen. Auf diese Weise wird ein Schaden an dem Aggregat 1 durch eine Funktionsstörung vermieden.

Bei dem Aggregat nach Fig.2 sind die gegenüber dem Aggregat nach Fig.1 gleichbleibenden oder gleichwirkenden Teile durch die gleichen Bezugszeichen gekennzeichnet. Das Aggregat nach Fig.2 unterscheidet sich von dem Aggregat nach Fig.1 darin, daß das Aggregat 1 außerhalb eines Kraftstofftanks 25 angeordnet ist. Daher öffnet das Druckbegrenzungsventil 23 bei einem zu hohen Druck auf der Druckseite 21 und der Kraftstoff kann bei der "in line"-Anwendung über eine Leitung 29 auf die Saugseite 20 zurückströmen. Es ist auch möglich, ein Druckbegrenzungsventil 23' innerhalb des Gehäuses 2 so anzuordnen, dass der Kraftstoff bei einem zu hohen Druck auf der Druckseite 21 von der Druckseite 21 auf die Saugseite 20 zurückströmen kann. Auf diese Weise wird ein Schaden an dem Aggregat 1 durch eine Funktionsstörung vermieden.

## Patentansprüche

1. Aggregat (1) zum Fördern von Kraftstoff aus einem Kraftstofftank (25) zur Brennkraftmaschine eines Kraftfahrzeuges, mit einem einen Eingangsanschluß (5) und einen Ausgangsanschluß (9) aufweisenden Gehäuse (2) in dem ein Aktor (15) mit einem drehbaren Anker als Antrieb und ein von diesem angetriebener Pumpenteil (14) mit einer Saugseite (20) und einer Druckseite (21) angeordnet ist, wobei der Aktor (15) auf der Saugseite (20) angeordnet ist, **dadurch gekennzeichnet, dass** an dem Anker des Aktors (15) Förderelemente (24) zu einem Druckaufbau angeordnet sind.

2. Aggregat nach Anspruch 1, **dadurch gekennzeichnet, dass** die Förderelemente (24) Schaufeln, Lamellen oder Nuten sind.

3. Aggregat nach Anspruch 1, **dadurch gekennzeichnet, dass** das Pumpenteil (14) durch ein Halteelement (17) kraft- oder formschlüssig mit dem Gehäuse (2) verbunden ist.

4. Aggregat nach Anspruch 1, **dadurch gekennzeichnet, dass** der Ausgangsanschluss (9) einteilig mit dem Gehäuse (2) verbunden ist.

5. Aggregat nach Anspruch 1, **dadurch gekennzeichnet, dass** der Ausgangsanschluss (9) ein Rückschlagventil (13) aufweist.

6. Aggregat nach Anspruch 1, **dadurch gekennzeichnet, dass** an dem Gehäuse (2) ein Druckbegrenzungsventil (23, 23') angeordnet ist.

7. Aggregat nach Anspruch 1, **dadurch gekennzeichnet, dass** elektrische Anschlüsse (7) des Aktors (15) und eine Durchdringung der elektrischen Anschlüsse (7) durch das Gehäuse (2) auf der Saugseite (20) angeordnet sind.

8. Aggregat nach Anspruch 1, **dadurch gekennzeichnet, dass** das Gehäuse (2) aus wenigstens zwei Gehäuseteilen (3,4) besteht, wobei die Abdichtung einer Trennfuge (26) zwischen dem ersten Gehäuseteil (3) und dem zweiten Gehäuseteil (4) auf der Saugseite (20) angeordnet ist.

## Claims

1. Unit (1) for feeding fuel from a fuel tank (25) to the internal combustion engine of a motor vehicle, having a housing (2) which has an inlet connection (5) and an outlet connection (9) and in which are arranged an actuator (15), which has a rotatable armature, as a drive, and a pump part (14) which is driven by said actuator (15) and has a suction side (20) and a pressure side (21), the actuator (15) being arranged on the suction side (20), **characterized in that** feed elements (24), for building up pressure, are arranged on the armature of the actuator (15).

2. Unit according to Claim 1, **characterized in that** the feed elements (24) are blades, plates or grooves.

3. Unit according to Claim 1, **characterized in that** the pump part (14) is connected in a non-positive or positive manner to the housing (2) by means of a holding element (17).

4. Unit according to Claim 1, **characterized in that** the outlet connection (9) is integrally connected to the housing (2).

5. Unit according to Claim 1, **characterized in that** the outlet connection (9) has a non-return valve (13) .

6. Unit according to Claim 1, **characterized in that** a pressure-limiting valve (23, 23') is arranged on the housing (2).

7. Unit according to Claim 1, **characterized in that** electrical connections (7) of the actuator (15) and a penetration of the electrical connections (7) through the housing (2) are arranged on the suction side (20).

8. Unit according to Claim 1, **characterized in that** the housing (2) comprises at least two housing parts (3, 4), the seal of a joint (26) between the first housing part (3) and the second housing part (4) being arranged on the suction side (20).

## Revendications

1. Unité (1) servant à acheminer du carburant entre un réservoir de carburant (25) et un moteur à combustion interne d'un véhicule automobile, comprenant un boîtier (2) muni d'un raccord d'entrée (5) et d'un raccord de sortie (9) et logeant un actionneur (15) avec un induit rotatif servant d'entraînement et un élément de pompe (14) entraîné par celui-ci présentant un côté d'aspiration (20) et un côté de pression (21), l'actionneur (15) étant disposé du côté d'aspiration,
**caractérisée en ce que**
des éléments de transfert (24) disposés sur l'induit de l'actionneur (15) servnt à établir une pression.

2. Unité selon la revendication 1
**caractérisée en ce que**
les éléments de transfert (24) sont des palettes, des lamelles ou des rainures.

3. Unité selon la revendication 1,
**caractérisée en ce que**
l'élément de pompe (14) est relié au boîtier (2) par complémentarité de forces ou de formes à l'aide d'un élément de retenue (17).

4. Unité selon la revendication 1,
**caractérisée en ce que**
le raccord de sortie (9) est solidaire du boîtier (2).

5. Unité selon la revendication 1,
**caractérisée en ce que**
le raccord de sortie (9) présente un clapet anti-retour (13).

6. Unité selon la revendication 1,
**caractérisée en ce qu'**
une soupape de limitation de pression (23, 23') est disposée sur le boîtier (2).

7. Unité selon la revendication 1,
**caractérisée en ce que**
des raccords électriques (7) de l'actionneur (15) et un passage des raccords électriques (7) à travers le boîtier (2) sont disposés du côté d'aspiration (20).

8. Unité selon la revendication 1,
**caractérisée en ce que**
le boîtier (2) est composé d'au moins deux parties de boîtier (3, 4) avec du côté aspiration (20) une garniture d'étanchéité d'un joint de séparation entre la première (3) et la deuxième partie de boîtier (4).
